# FASCICULE DE BREVET EUROPEEN

(11) **EP 0 578 532 B1**
(45) Date de publication et mention de la délivrance du brevet: **12.02.1997**
(21) Numéro de dépôt: 93401651.0
(22) Date de dépôt: 25.06.1993
(51) Int. Cl.: H01R 13/645, H01R 13/629

(54) **Dispositif de montage d'un bornier**
Montagevorrichtung für Anschlussleiste
Mounting device for terminal block

(30) Priorité: 10.07.1992 FR 9208752
(43) Date de publication de la demande: 12.01.1994
(73) Titulaire: AEG SCHNEIDER AUTOMATION, 75016 Paris (FR)
(72) Inventeur: Laudereau,Guy, F-94110 Arcueil (FR)
(74) Mandataire: Carias, Alain

(56) Documents cités:
- EP-A- 0 426 981
- WO-A-92/11670
- DE-A- 2 849 077
- US-A- 3 984 169

## Description

La présente invention concerne un ensemble connectable qui est formé par un bornier et un support de celui-ci et qui offre la faculté d'un détrompage lors du montage du bornier sur le support. Un tel ensemble est notamment mais non exclusivement utilisable dans un automate programmable pour le montage d'un bornier sur un module d'interface.

Il est connu d'utiliser d'après le brevet US-3 984 169 un dispositif de montage pivotant d'un organe de connexion sur un support d'appareils électriques tel qu'un tableau de distribution. Pour éviter de monter un organe de connexion inapproprié sur le support, on prévoit sur un axe fixe de pivotement et sur une pièce de palier solidaire de l'organe pivotant des moyens de codage constitués par des saillies et des encoches. Les moyens de codage permettent le détrompage recherché ; mais dans ce dispositif les moyens de pivotement et les moyens de codage sont relativement peu commodes.

Il est d'autre part connu d'après le document EP-426 981 de réaliser un connecteur codable comprenant une partie susceptible de pivoter dans un palier de l'autre partie, et des pièces complémentaires de codage associées aux deux parties pour empêcher mécaniquement leur montage, l'engagement des moyens de codage s'effectuant avant l'engagement des moyens de connexion afin d'éviter la rupture des pièces de codage ou des parties du connecteur.

Un tel connecteur a cependant pour inconvénient de ne pas permettre à l'opérateur de distinguer suffisamment l'opération de codage de l'opération de connexion.

L'invention a pour but de bien différencier, dans un ensemble connectable bornier-support, le mouvement du bornier exécuté lors du détrompage de son mouvement pivotant exécuté lors de la connexion.
Elle a pour autre but d'éviter, en cas d'erreur de montage, d'endommager le bornier ou tout le support.

L'invention concerne un ensemble connectable qui est formé par un bornier et un support de celui-ci , notamment un boîtier de module électronique, le bornier pouvant être relié électriquement au support par des éléments de connexion et fixé au support par des éléments de fixation, l'ensemble comprenant
- une pièce de palier qui sert au montage pivotant du bornier sur le support et qui est portée par le boîtier du support,
- des moyens complémentaires de codage associés au support et au bornier pour empêcher mécaniquement le montage d'un bornier inapproprié sur le support.

Selon l'invention,
- la pièce de palier est un organe rotatif articulé au boîtier du support,
- l'organe articulé porte une partie des moyens de codage complémentaire de celle qui est portée par le bornier,
- l'organe articulé présente des surfaces coopérant avec des éléments de guidage propres au bornier pour permettre l'engagement mutuel des moyens de codage selon une direction définie et il est entraîné en rotation relativement au boîtier par le bornier au cours du montage.

De préférence, l'organe rotatif est articulé au boîtier du support selon un axe d'articulation et est applicable en butée sur un épaulement du boîtier et le bornier peut être emmanché sur l'organe rotatif par translation selon la direction d'engagement des moyens de codage, cette direction étant contenue dans un plan perpendiculaire à l'axe d'articulation. Les surfaces coopérantes de guidage en translation sont avantageusement situées et agencées pour tendre à annuler le couple de rotation de l'organe articulé lors du guidage en translation.

Dans un autre mode de réalisation, la pièce de palier est portée par le corps du bornier et articulée à celui-ci, et coopère avec des éléments de guidage propres au boîtier du support.

Les caractéristiques et avantages de l'invention ressortiront de la description d'un mode de réalisation non limitatif qui en est faite ci-après en regard des dessins annexés.

La figure 1 représente schématiquement en élévation latérale un module d'interface pour automate programmable équipé d'un bornier conformément à l'invention.

La figure 2 montre en vue latérale éclatée et à plus grande échelle le détail A du palier de la figure 1.

Les figures 3 et 4 représentent en perspective l'organe articulé et un pion de codage associé.

Les figures 5 à 7 montrent le détail A du palier du bornier respectivement avant montage, à l'état monté et après démontage du bornier.

La figure 8 montre un mode de réalisation préféré de l'invention.

L'ensemble connectable représenté sur la figure 1 comprend un bornier et un module d'interface, le bornier étant monté pivotant à l'avant du module d'interface, dans un automate programmable ou un appareil d'automatisation analogue.

Le module d'interface 10 est fixé par tous moyens connus à un socle ou organe porteur non représenté et il sert à interfacer avec une unité électronique de traitement programmé un ensemble automatisé comprenant des organes d'entrée tels que des capteurs et des organes de sortie tels que des relais.

Le module 10 comprend un boîtier 11 muni sur sa face avant d'éléments de connexion mâles 12 et à sa partie inférieure un palier 13 d'axe horizontal X pour le pivotement du bornier 20. Celui-ci comprend un corps 21 qui, au montage, est amené en position inclinée jusqu'au palier 13 avant d'être dressé dans la position indiquée figure 1 et d'être fixé au boîtier 11 par tous moyens habituels 14 de fixation. Des câbles reliés aux organes d'entrée ou de sortie de l'ensemble automatisé sont électriquement raccordés à un circuit électronique du module 10 au moyen d'éléments de connexion femelles 23, par exemple groupés dans un connecteur, coopérant avec les éléments de connexion 12. Le bornier peut être démonté et remonté sur le module tout en conservant son câblage préétabli.

Pour éviter de monter sur le module d'interface considéré un bornier inapproprié, tout en utilisant autant que possible pour celui-ci un produit standardisé, on utilise un palier 13 qui comprend un organe articulé 30 prééquipé de pions de codage 40.

L'organe articulé 30 assure à la fois les fonctions de support pour les pions de codage, d'emboîtement du bornier et de palier pour celui-ci. Il comporte d'une part un élément de palier 31 d'axe X qui coopère avec un axe ou des pivots 15 fixes par rapport au boîtier 11, d'autre part un corps 32 qui présente deux logements 33 d'axes Y1,Y2 parallèles entre eux et contenus dans des plans P1,P2 perpendiculaires à l'axe X. Les logements 33 sont prismatiques, de section par exemple hexagonale, et débouchent chacun dans un petit orifice cylindrique 34. Chaque logement 33 reçoit initialement un couple de pions de codage 40a,40b (voir figure 2) indexés en rotation autour de l'axe respectif Y1,Y2. L'élément de palier 31 se monte sur l'axe 15 et il est raccordé au corps 32 par une zone affaiblie 36 qui peut se rompre lorsqu'on exerce sur l'organe 30 un effort excessif.

Chaque pion de codage 40 a une forme générale prismatique de section hexagonale tronquée, de manière à opérer comme il est bien connu en matière de détrompage mécanique, par exemple d'après le brevet US-3 426 315. Le pion 40 présente à une extrémité un téton 41. Le corps 21 du bornier possède à sa partie inférieure une partie 22 prévue pour coopérer avec l'organe rotatif. Cette partie 22 présente deux logements débouchant sur une ouverture 23 d'emboîtement sur la partie correspondante en saillie du corps 32 de l'organe 30 ; chaque logement présente un orifice prismatique 24 de section hexagonale qui s'ouvre d'un côté sur l'ouverture 23, du côté opposé sur un petit orifice cylindrique 25. Les tétons 41a,41b des pions 40a,40b coopèrent respectivement avec les orifices 34 de l'organe rotatif et les orifices 25 du bornier pour s'y emmancher à force. Chaque pion d'un couple a enfin un point dur ou élément analogue de retenue 42 qui lui permet de rester fixé à sa partie associée - support ou bornier - en dépit des efforts d'extraction qu'il reçoit de l'autre pion du couple.

Le dispositif de montage et de détrompage représenté fonctionne comme il est indiqué sur les figures 5 à 7.

Sur la figure 5, l'organe articulé de codage est montré en position inclinée, en butée sur un épaulement 16 du boîtier 11. L'organe 30 porte les deux couples de pions complémentaires 40a,40b emmanchés dans les logements 33. Lorsque le corps 21 du bornier 20 est engagé sur l'organe articulé 30 par translation selon la flèche B, il s'emmanche par l'ouverture 23 sur le corps 32 de l'organe rotatif et les pions 40a,40b sont introduits dans l'orifice hexagonal 24 jusqu'à ce que le téton 41b du pion 40b s'engage à force dans l'orifice 25. On peut dès lors faire pivoter le corps 21 du bornier autour de l'axe X selon la flèche C jusqu'à la position normale d'utilisation indiquée figure 6 ; dans cette position, les éléments de fixation peuvent être serrés.

Pour démonter le bornier, on le fait pivoter selon la flèche D (figure 7), puis on le retire par translation selon la flèche E. Le pion 40a reste retenu par son téton 41a et son point dur 42 dans le logement 33, tandis que le pion 40b reste maintenu par son téton 41b et son point dur 42 dans le logement 24. L'indexation des pions assure alors que seul un bornier équipé de pions 40b correctement indexés par rapport aux pions 40a pourra être monté sur le module.

Les deux couples de pièces prévus permettent de façon en soi connue 36 possibilités de codages. Il est clair que l'on peut obtenir un nombre différent de possibilités en choisissant le nombre de pièces de codage et leur forme.

Des indications visuelles, chiffrées par exemple, peuvent être adjointes aux logements des pions de codage. Bien que l'organe articulé de codage 30 puisse être adjoint au bornier, il est préférable qu'il soit adjoint au module d'interface comme il a été décrit ; ceci permet d'associer un bornier standard à des modules différents. Le bornier peut être solidarisé de l'organe articulé de codage par encliquetage.

Dans le mode de réalisation préféré illustré sur la figure 8, l'organe articulé 30 est un barillet qui présente des surfaces planes 50 adjacentes à une surface convexe 51 dans laquelle débouchent les logements 33 d'axes Y1, Y2, ... destinés aux pions de codage. Le barillet présente des tourillons 52 d'axe X coplanaire et perpendiculaire à Y1, Y2, ... ; les tourillons sont engagés de façon amovible dans des logements de flasques 53 du boîtier 11 du module d'interface, afin de pouvoir pivoter autour de l'axe X par rapport au boîtier.

Le bornier 20 comprend des éléments de guidage destinés à coopérer avec les surfaces planes 50 du barillet. Les éléments de guidage sont ici constitués par les surfaces internes planes 54 de jupes 55 bordant une ouverture 56 pour permettre l'emboîtement selon la direction B. Dans le fond concave 57 de l'ouverture 56 débouchent les ouvertures 58 prévues pour les pions. Les jupes 55 se positionnent entre les deux flasques 53. L'engagement du bornier sur le barillet peut ainsi avoir lieu avec la précision souhaitée. Du fait de l'élasticité des flasques 53, les tourillons 52 du barillet peuvent se dégager de leurs logements lorsque le bornier transmet aux flasques des efforts de poussée excessifs.

## Revendications

1. Ensemble connectable formé par un bornier et un support de celui-ci, notamment un boîtier de module électronique, le bornier (20) pouvant être relié électriquement au support (10) par des éléments de connexion (12,23) et fixé au support par des éléments de fixation, l'ensemble comprenant
- une pièce de palier qui sert au montage pivotant du bornier (20) sur le boîtier (11) du support, et qui est portée par le boîtier du support,
- des moyens complémentaires de codage associés au support et au bornier pour empêcher mécaniquement le montage d'un bornier inapproprié sur le support,
caractérisé par le fait que
- la pièce de palier (13) est un organe rotatif (30) articulé au boîtier (11) du support
- l'organe articulé porte une partie (40a) des moyens de codage complémentaire de celle (40b) qui est portée par le bornier,
- l'organe articulé présente des surfaces coopérant avec des éléments de guidage propres au bornier (20) pour permettre l'engagement mutuel des moyens de codage selon une direction définie (B) et il est entraîné en rotation relativement au boîtier (11) par le bornier au cours du montage.

2. Ensemble selon la revendication 1, caractérisé par le fait que l'organe rotatif (30) est articulé au boîtier (11) du support selon un axe d'articulation (X) et est applicable en butée sur un épaulement (16) du boîtier (11) et que le bornier (20) peut être emmanché sur l'organe rotatif par translation selon la direction (B) contenue dans un plan perpendiculaire à l'axe d'articulation.

3. Ensemble selon la revendication 2, caractérisé par le fait que le bornier (20) et l'organe articulé (30) comprennent des surfaces coopérantes de guidage en translation situées et agencées pour tendre à annuler le couple de rotation de l'organe articulé lors du guidage en translation.

4. Ensemble selon l'une des revendications 1 à 3, caractérisé par le fait que les moyens de codage sont des couples de pions (40a,40b) indexables par rotation autour d'un axe (Y) parallèle à la direction de translation du bornier par rapport à l'organe articulé.

5. Ensemble selon la revendication 4, caractérisé par le fait que l'axe (Y) d'indexation des pions, rencontre - ou passe à faible distance de - l'axe d'articulation (X).

6. Ensemble selon la revendication 4, caractérisé par le fait que chaque couple de pions (40a,40b) est initialement retenu dans l'organe articulé (30), l'un des pions (40a) étant maintenu en permanence dans l'organe articulé (30), l'autre pion (40b) étant transféré au bornier (20) et maintenu dans celui-ci au premier montage du bornier sur le support.

7. Ensemble selon l'une des revendications 1 à 6, caractérisé par le fait que l'organe articulé (30) est un barillet présentant des surfaces planes adjacentes à une surface convexe dans laquelle débouchent des évidements destinés aux moyens de codage, le bornier (20) comprenant des éléments de guidage en translation adjacents à une surface concave dans laquelle débouchent des évidements destinés aux moyens de codage, les éléments de guidage étant prévus pour coopérer avec les surfaces planes du barillet.

8. Ensemble selon la revendication 1, caractérisé par le fait que l'organe articulé (30) présente une zone (36) affaiblie entraînant sa rupture lorsqu'il subit un effort excessif.

9. Ensemble selon la revendication 1, caractérisé par le fait que l'organe articulé (30) présente des tourillons aptes à se dégager de paliers lorsque le bornier (20) transmet au boîtier (11) du support des efforts de poussée excessifs.

10. Ensemble connectable formé par un bornier et un support de celui-ci, notamment un boîtier de module électronique, le bornier (20) pouvant être relié électriquement au support (10) par des éléments de connexion (12,23) et fixé au support par des éléments de fixation, l'ensemble comprenant
- une pièce de palier qui sert au montage pivotant du bornier (20) sur le boîtier (11) du support et qui est portée par le corps du bornier,
- des moyens complémentaires de codage associés au support et au bornier pour empêcher mécaniquement le montage d'un bornier inapproprié sur le support,
caractérisé par le fait que
- la pièce de palier (13) est un organe rotatif (30) articulé au corps (21) du bornier,
- l'organe articulé porte une partie (40a) des moyens de codage complémentaire de celle (40b) qui est portée par le bornier,
- l'organe articulé présente des surfaces coopérant avec des éléments de guidage propres au boîtier (11) du support pour permettre l'engagement mutuel des moyens de codage selon une direction définie (B) et il est entraîné en rotation relativement au corps (21) par support au cours du montage.

## Patentansprüche

1. Steckbares System, das aus einem Klemmenkasten und einem Träger dafür besteht, insbesondere ein Gehäuse für ein elektronisches Modul, wobei der Klemmenkasten (20) elektrisch mit dem Träger (10) über Verbindungselemente (12, 23) und am Träger durch Befestigungselemente befestigt sein kann, wobei das System folgendes umfaßt
- ein Lagerstück, das zum schwenkbaren Einbau des Klemmenkastens (20) auf das Gehäuse (11) des Trägers dient, und das vom Gehäuse des Trägers getragen wird,
- sich ergänzende Kodiermittel, die mit dem Träger und dem Klemmenkasten verbunden sind, um mechanisch den Aufbau eines ungeeigneten Klemmenkastens auf den Träger zu verhindern,
dadurch gekennzeichnet, daß
- das Lagerstück (13) ein am Gehäuse (11) des Trägers gelenkiges Drehorgan (30) ist,
- das Gelenkorgan einen Bereich (40a) der Kodiermittel trägt, der den Bereich (40b) ergänzt, der vom Klemmengehäuse getragen wird,
- das Gelenkorgan Flächen hat, die mit den dem Klemmengehäuse (20) eigenen Führungselementen zusammenwirkt, um ein gegenseitiges Eingreifen der Kodiermittel in einer bestimmten Richtung (B) zu ermöglichen, und daß es im Verhältnis zum Gehäuse (11) vom Klemmenkasten beim Einbau gedreht wird.

2. System nach Patentanspruch 1, dadurch gekennzeichnet, daß das Drehorgan (30) am Gehäuse (11) des Trägers über eine Gelenkachse (X) gelenkig ist und gegen einen Ansatz (16) des Gehäuses (11) anschlagen kann, und daß sich der Klemmenkasten (20) auf das Drehorgan durch Verschiebung in die Richtung (B), die in einer zur Gelenkachse senkrechten Ebene bleibt, einpassen kann.

3. System nach Patentanspruch 2, dadurch gekennzeichnet, daß der Klemmenkasten (20) und das Gelenkorgan (30) zusammenwirkende Flächen einer Verschiebeführung umfassen, die so gelegen und angebracht sind, daß sie möglichst das Drehmoment des Gelenkorgans während der Verschiebeführung aufheben.

4. System nach einem der Patentansprüche 1 bis 3, dadurch gekennzeichnet, daß die Kodiermittel aus Stiftpaaren (40a, 40b) bestehen, die durch Drehen um eine in Richtung der Verschiebung des Klemmenkastens im Verhältnis zum Gelenkorgan parallelen Achse (Y) gekennzeichnet werden können.

5. System nach Patentanspruch 4, dadurch gekennzeichnet, daß die Kennzeichnungsachse (Y) der Stifte, auf die Gelenkachse (X) trifft oder dicht daneben liegt.

6. System nach Patentanspruch 4, dadurch gekennzeichnet, daß jedes Stiftpaar (40a, 40b) ursprünglich im Gelenkorgan (30) zurückgehalten wird, wobei einer der Stifte (40a) ständig im Gelenkorgan (30) gehalten wird, und der andere Stift (40b) zum Klemmenkasten (20) übertragen und in diesem beim Ersteinbau des Klemmenkastens auf dem Träger gehalten wird.

7. System nach einem der Patentansprüche 1 bis 6, dadurch gekennzeichnet, daß das Gelenkorgan (30) eine Walze ist, die flache Flächen hat, die neben einer konvexen Fläche liegen, in die für die Kodiermittel bestimmte Aussparungen einmünden, wobei der Klemmenkasten (20) Elemente für die Verschiebeführung umfaßt, die neben einer konkaven Fläche liegen, in die für die Kodiermittel bestimmte Aussparungen einmünden, wobei die Führungselemente vorgesehen sind, um mit den flachen Flächen der Walze zusammenzuwirken.

8. System nach Patentanspruch 1, dadurch gekennzeichnet, daß das Gelenkorgan (30) eine geschwächte Zone (36) aufweist, die zerbricht, wenn das Organ eine übermäßige Beanspruchung erfährt.

9. System nach Patentanspruch 1, dadurch gekennzeichnet, daß das Gelenkorgan (30) Drehstifte hat, die dafür geeignet sind, sich aus den Lagern zu lösen, wenn der Klemmenkasten (20) dem Gehäuse (11) des Trägers übermäßige Schubkräfte überträgt.

10. Steckbares System, das aus einem Klemmenkasten und einem Träger dafür besteht, insbesondere ein Gehäuse für ein elektronisches Modul, wobei der Klemmenkasten (20) elektrisch mit dem Träger (10) über Verbindungselemente (12, 23) und am Träger durch Befestigungselemente befestigt sein kann, wobei das System folgendes umfaßt
- ein Lagerstück, das zum schwenkbaren Einbau des Klemmenkastens (20) auf das Gehäuse (11) des Trägers dient, und das vom Hauptstück des Klemmenkastens getragen wird,
- sich ergänzende Kodiermittel, die mit dem Träger und dem Klemmenkasten verbunden sind, um mechanisch den Aufbau eines ungeeigneten Klemmenkastens auf den Träger zu verhindern,
dadurch gekennzeichnet, daß
- das Lagerstück (13) ein am Hauptstück (21) des Klemmenkastens gelenkiges Drehorgan (30) ist,
- das Gelenkorgan einen Bereich (40a) der Kodiermittel trägt, der den Bereich (40b) ergänzt, der vom Klemmengehäuse getragen wird,
- das Gelenkorgan Flächen hat, die mit den dem Gehäuse (11) des Trägers eigenen Führungselementen zusammenwirken, um ein gegenseitiges Eingreifen der Kodiermittel in einer bestimmten Richtung (B) zu ermöglichen, und daß es im Verhältnis zum Hauptstück (21) vom Träger beim Einbau gedreht wird.

## Claims

1. Connectable assembly formed by a terminal block and a terminal block support, particularly an electronic module box, the terminal block (20) being electrically connectable to support (10) by connection elements (12, 23) and fixed to the support by attachment elements, the assembly comprising:
- a bearing part used to assemble terminal block (20) pivoting on the support box (11) and which is supported by the support box,
- complementary encoding means associated with the support and the terminal block to mechanically prevent a wrong terminal block from being assembled on the support,
characterized in that
- the bearing part (13) is a rotating device (30) hinged to the support box (11),
- the hinged device supports a part (40a) of encoding means complementary to the part (40b) supported by the terminal block,
- the hinged device has surfaces that cooperate with guide elements specific to terminal block (20) to enable mutual engagement of encoding means along a defined direction (B) and is rotated relative to box (11) by the terminal block during assembly.

2. Assembly according to claim 1, characterized in that the rotating device (30) is hinged to support box (11) through a hinge pin (X) and comes into contact with a stop shoulder (16) on box (11) and that the terminal block (20) may be sleeve-fitted onto the rotating device by translation along direction (B) contained in a plane perpendicular to the hinge pin.

3. Assembly according to claim 2, characterized in that the terminal block (20) and the hinged device (30) comprise cooperating translation guidance surfaces located and laid out so that they tend to cancel out the rotation torque of the hinged device during guidance in translation.

4. Assembly according to one of claims 1 to 3, characterized in that the encoding means are pairs of studs (40a, 40b) that can be indexed by rotation about an axis (Y) parallel to the translation direction of the terminal block with respect to the hinged device.

5. Assembly according to claim 4, characterized in that the stud indexing axis (Y) meets (or passes a short distance from) the hinge pin (X).

6. Assembly according to claim 4, characterized in that each pair of studs (40a, 40b) is initially retained in the hinged device (30), one of the studs (40a) being permanently kept in position in the hinged device (30), the other stud (40b) being transferred to the terminal block (20) and held in it during the first assembly of the terminal block on the support.

7. Assembly according to one of claims 1 to 6, characterized in that the hinged device (30) is a drum having plane surfaces adjacent to a convex surface in which recesses open up intended for use by encoding means, the terminal block (20) including translation guidance elements adjacent to a concave surface in which recesses open up intended for use by encoding elements, the guide elements being designed to cooperate with the plane surfaces of the drum.

8. Assembly according to claim 1, characterized in that the hinged device (30) has a weakened area (36) which breaks when an excessive force is applied to it.

9. Assembly according to claim 1, characterized in that the hinged device (30) has trunnions capable of being released from the bearings when the terminal block (20) applies excessive thrust forces to the support box (11).

10. Connectable assembly formed by a terminal block and a terminal block support, particularly an electronic module box, the terminal block (20) being electrically connectable to support (10) by connection elements (12, 23) and fixed to the support by attachment elements, the assembly comprising:
- a bearing part used to assemble terminal block (20) pivoting on the support box (11) and which is supported by the body of the terminal box,
- complementary encoding means associated with the support and the terminal block to mechanically prevent a wrong terminal block from being assembled on the support,
characterized in that
- the bearing part (13) is a rotating device (30) hinged to the terminal block body (21),
- the hinged device supports a part (40a) of encoding means complementary to the part (40b) supported by the terminal block,
- the hinged device has surfaces that cooperate with guide elements specific to support box (11) to enable mutual engagement of encoding means along a defined direction (B) and is rotated relative to body (21) by the support during assembly.
